# EUROPÄISCHE PATENTSCHRIFT

(11) **EP 2 764 161 B1**
(45) Veröffentlichungstag und Bekanntmachung des Hinweises auf die Patenterteilung: **30.05.2018**
(21) Anmeldenummer: 12766884.6
(22) Anmeldetag: 13.09.2012
(51) Int. Cl.: E01C 19/23, E01C 19/38, E02D 3/046, E02D 3/074, B25D 11/00

(54) **ELEKTROWERKZEUG MIT SCHUTZHAUBE**
ELECTRIC TOOL HAVING A PROTECTIVE HOOD
OUTIL ÉLECTRIQUE POURVU D'UN CAPOT PROTECTEUR

(30) Priorität: 06.10.2011 DE 102011115008
(43) Veröffentlichungstag der Anmeldung: 13.08.2014
(73) Patentinhaber: Wacker Neuson Produktion GmbH & Co. KG, 80809 München (DE)
(72) Erfinder: BERGER, Rudolf, 82031 Grünwald (DE); STEFFEN, Michael, 80796 München (DE); GLANZ, Christian, 85221 Dachau (DE); OVERFELD, Philip, 83026 Rosenheim (DE); SIBILA, Dirk, 82272 Moorenweis (DE); BRAUN, Helmut, 85232 Bergkirchen (DE)
(74) Vertreter: Müller Hoffmann & Partner
(86) Internationale Anmeldenummer: PCT/EP2012/003845
(87) Internationale Veröffentlichungsnummer: WO 2013/050102

(56) Entgegenhaltungen:
- WO-A1-01/07293
- DE-A1-102009 004 442
- FR-A1- 2 648 167
- GB-A- 2 455 627
- US-A1- 2005 069 385
- US-A1- 2006 165 488
- US-B1- 7 059 423
- US-B1- 7 682 102

## Beschreibung

Die Erfindung betrifft gemäß Patentanspruch 1 ein Arbeitsgerät zum Bearbeiten eines Bodenbereichs, beispielsweise einen Stampfer, eine Vibrationsplatte, eine Walze oder einen Aufbruchhammer.

Arbeitsgeräte zum Bearbeiten des Bodens werden zunehmend mit Elektromotoren angeboten, wobei die Elektromotoren aus am Arbeitsgerät mitgeführten Akkumulatoren mit elektrischer Energie versorgbar sind. Wegen des hohen Leistungsbedarfs weisen die Akkumulatoren ein großes Leistungsvermögen auf und sind daher wertvolle bzw. teure Komponenten. Um eine gute Akzeptanz derartiger Arbeitsgeräte zu erreichen, ist es daher notwendig, eine hohe Lebensdauer und Einsatzzeit der Akkumulatoren sicherzustellen.

FR 2 648 167 A1 zeigt eine Vorrichtung zum Glätten von frischem Beton oder anderen Materialien, der einen über einem Endlosband angeordneten Rahmen mit einer vibrierenden Glättkufe aufweist. Die Vorrichtung weist eine Batterie mit einer Schutzhaube auf.

In DE 10 2009 004442 A1 ist eine Vorrichtung zur Bodenverdichtung mit einem Bodenkontaktelement und einem Gerätekörper mit einem Getriebe gezeigt. Als Antrieb sind ein Verbrennungsmotor und ein Elektromotor vorgesehen, wobei mit Hilfe einer Wahlvorrichtung entweder der Verbrennungsmotor oder der Elektromotor zum jeweiligen Antreiben der Vorrichtung ausgewählt werden kann.

Aus der US 7 682 102 B1 ist ein Elektrostampfer bekannt, der über eine Batterie antreibbar ist. Die Batterie ist im Motorgehäuse angeordnet und über ein Netzkabel aufladbar.

In der US 2005/0069385 A1 wird ein Betonglättgerät zum Abziehen einer Betonoberfläche beschrieben. Das Betonglättgerät weist ein Fahrwerk auf, das durch eine als Führungsvorrichtung dienende Querstange geführt werden kann. Auf dem Fahrwerk ist ein Energiespeicher zum Versorgen eines Elektromotors angeordnet, der eine Antriebsvorrichtung betreibt.

Der Erfindung liegt die Aufgabe zugrunde, ein aus einem elektrischen Energiespeicher gespeistes Arbeitsgerät zur Bodenbearbeitung anzugeben, das eine lange Lebensdauer bzw. Einsatzzeit des elektrischen Energiespeichers begünstigt.

Diese Aufgabe wird durch ein Arbeitsgerät zur Bodenverdichtung gemäß Patentanspruch 1 gelöst. Weiterentwicklungen sind den abhängigen Ansprüchen zu entnehmen.

Ein Arbeitsgerät weist eine Bodenkontaktvorrichtung zum Bearbeiten eines in einer Arbeitsstellung des Arbeitsgeräts unterhalb der Bodenkontaktvorrichtung befindlichen Bodenbereichs, eine durch einen Elektromotor betreibbare Antriebsvorrichtung zum Erzeugen einer Arbeitsbewegung der Bodenkontaktvorrichtung, einen von einem Gehäuse umschlossenen elektrischen Energiespeicher zum Versorgen des Elektromotors mit elektrischer Energie und eine in der Arbeitsstellung oberhalb des Energiespeichers angeordnete Abdeckvorrichtung zum Abdecken des Gehäuses und damit des Energiespeichers auf.

Das Arbeitsgerät kann zur Bodenverdichtung und/oder zur Bodenbearbeitung dienen. Arbeitsgeräte zur Bodenverdichtung sind beispielsweise Stampfer, Vibrationsplatten oder Walzen. Arbeitsgeräte zur Bodenbearbeitung sind beispielsweise Groß- bzw. Aufbruchhämmer zur Bearbeitung bzw. zum Aufbrechen eines Bodenbereichs.

In einer Ausführungsform kann das Arbeitsgerät eine Masse von beispielsweise wenigstens 15 kg aufweisen. Es kann durch einen Bediener derart in der Arbeitsstellung haltbar sein, dass die Arbeitsbewegung der Bodenkontaktvorrichtung im Wesentlichen senkrecht nach unten in Richtung des zu bearbeitenden Bodens gerichtet ist. Die Arbeitsbewegung kann eine schlagende, stampfende oder vibrierende Bewegung aufweisen.

In einer Ausführungsform ist das Arbeitsgerät ein Stampfer oder eine Vibrationsplatte mit einer an der Bodenkontaktvorrichtung angeordneten Bodenkontaktplatte. In dieser Ausführungsform kann die Bodenkontaktplatte stampfend bzw. vibrierend den Boden verdichten.

In einer weiteren Ausführungsform kann das Arbeitsgerät ein Aufbruchhammer sein und die Bodenkontaktvorrichtung ein Werkzeug zur Bodenbearbeitung aufweisen. Der Aufbruchhammer kann ein Großhammer sein, der durch den Bediener über dem zu bearbeitenden Boden haltbar ist. Dabei kann das Werkzeug, wie beispielsweise ein Meißel, den Boden bearbeiten bzw. aufbrechen.

An dem Stampfer, der Vibrationsplatte bzw. dem Hammer kann die Antriebsvorrichtung eine Obermasse, eine relativ zur Obermasse bewegliche und mit der Obermasse über eine Federeinrichtung beweglich gekoppelte Untermasse und eine Schwingungserregungsvorrichtung zum Erzeugen einer Relativbewegung zwischen der Obermasse und der Untermasse aufweisen. Die Bodenkontaktvorrichtung in Form einer Bodenkontaktplatte oder eines Werkzeugs kann an der Untermasse angeordnet sein.

Im Falle des Stampfers kann die Antriebsvorrichtung beispielsweise einen Kurbeltrieb zum Erzeugen der Relativbewegung zwischen der Obermasse und der Untermasse aufweisen. Bei einer Vibrationsplatte kann die Antriebsvorrichtung beispielsweise mit an der Untermasse angeordneten Unwuchtwellen zum Erzeugen der Relativbewegung der Untermasse relativ zur Obermasse ausgebildet sein.

Im Falle des Aufbruchhammers kann das Werkzeug eine Schlagvorrichtung mit einem Schlagkolben und einem durch den Schlagkolben beaufschlagbaren Döpper aufweisen, der gegen einen als Werkzeug dienenden Aufbruchmeißel schlägt. Der Schlagkolben kann durch die Antriebsvorrichtung antreibbar und in eine Schlagbewegung mit Aufschlag auf den Döpper versetzbar sein. Beispielsweise kann der Schlagkolben von einem Antriebskolben der Antriebsvorrichtung über ein Luftfederschlagwerk antreibbar sein.

In einer weiteren Ausführungsform kann das Arbeitsgerät eine Walze sein, wobei die Bodenkontaktvorrichtung eine Walzenbandage aufweist und der Boden durch Abrollen und/oder Vibration der Walzenbandage verdichtet werden kann.

Die Antriebsvorrichtung kann bei allen diesen Ausführungsformen durch den Elektromotor betreibbar sein. Bei dem Elektromotor kann es sich um einen Universalmotor, einen Induktionsmotor, einen Switched-Reluctance Motor (SR-Motor), einen Gleichstrommotor (BDC-Motor) oder einen bürstenlosen Gleichstrommotor (BLDC-Motor) handeln. Neben dem Elektromotor können weitere Motoren vorgesehen sein, beispielsweise ein wahlweise oder zusätzlich betreibbarer Verbrennungsmotor im Rahmen eines Hybridantriebs der Antriebsvorrichtung.

Der elektrische Energiespeicher stellt die von dem Elektromotor benötigte elektrische Energie bereit. Es kann sich hierbei um einen Akkumulator einer geeigneten Leistungsklasse handeln, beispielsweise einen Lithium-Ionen- oder einen Lithium-Polymer-Akkumulator. Der Energiespeicher kann elektrochemische Zellen aufweisen und von einem Gehäuse, beispielsweise einem Kunststoffgehäuse, umschlossen sein. Das Gehäuse kann die elektrochemischen Zellen kapseln und elektrische Anschlussvorrichtungen sowie gegebenenfalls Bedien- und Anzeigeeinrichtungen aufweisen. Der Energiespeicher kann mit dem Gehäuse beispielsweise eine handelsübliche Einheit bilden.

Die Abdeckvorrichtung kann in der Arbeitsstellung oberhalb des Energiespeichers angeordnet sein, also an einer Seite entgegengesetzt zum Boden. Sie kann den Energiespeicher bzw. sein Gehäuse im Wesentlichen ganz oder teilweise zumindest nach oben hin abdecken. Folglich kann der Energiespeicher bei einer Aufsicht auf das Arbeitsgerät von oben im Wesentlichen durch die Abdeckvorrichtung überdeckt sein. Insbesondere kann eine nach oben gerichtete Oberseite des Energiespeichers bzw. seines Gehäuses durch die Abdeckvorrichtung abgedeckt sein.

Durch das Abdecken des Energiespeichers kann dieser im rauen Baustellenbetrieb effektiv geschützt werden. Beispielsweise kann die Abdeckvorrichtung den Energiespeicher vor einer starken Erwärmung durch Sonneneinstrahlung beim Einsatz in warmen Gegenden schützen. Hierdurch kann ein Abschalten des Arbeitsgeräts wegen überhöhter Betriebstemperatur des Energiespeichers verhindert und so die Einsatzzeit des Energiespeichers und damit des Arbeitsgeräts erhöht werden. Dieser Überhitzungsschutz kann sich auch positiv auf die Lebensdauer des Energiespeichers auswirken.

Bei Vorsehen der Abdeckvorrichtung können weitere Kühlvorrichtungen, wie beispielsweise eine Luftkühlung, auf einer niedrigeren Leistungsstufe betrieben oder gegebenenfalls ganz weggelassen werden, was Kosten und Energie spart.

Weiterhin kann die Abdeckvorrichtung den Energiespeicher vor schädigenden mechanischen Einflüssen im Baustellenbetrieb schützen, beispielsweise beim Einsatz in einem Baugraben, wo Steine oder andere Gegenstände auf das Gerät herabfallen könnten. In diesem Fall kann die Abdeckvorrichtung einen Aufprall aufnehmen und den Energiespeicher schützen. Erfindungsgemäß weist das Arbeitsgerät eine Führungsvorrichtung zum Führen des Arbeitsgeräts auf, wobei der Energiespeicher und die Abdeckvorrichtung an der Führungsvorrichtung angeordnet sind. Die Führungsvorrichtung kann einen Führungsgriff oder Führungsbügel zum Halten des Arbeitsgeräts oder eine Führungsdeichsel zum Ziehen und/oder Schieben des Arbeitsgeräts aufweisen. An der Führungsvorrichtung können einen Führungshandgriff für einen Bediener sowie Bedienvorrichtungen, Stellhebel und/oder Bedienknöpfe vorgesehen sein. Weiterhin ist eine Befestigungsvorrichtung zum Befestigen der Führungsvorrichtung am Arbeitsgerät vorgesehen. Diese weist erfindungsgemäß eine Schwingungsentkopplungsvorrichtung mit Schwingungsdämpfungseinrichtungen wie beispielsweise Federeinrichtungen oder elastischen Puffern (z. B. Gummipuffer) auf. Hierdurch können die Hand-Arm-Vibrationen des Bedieners im Arbeitsbetrieb reduziert und ein ruhiges Führen ermöglicht werden. Die Führungsvorrichtung kann die gesamte Baugruppe umfassen, an der eine Griffzone für den Bediener vorgesehen ist.

Das Anordnen des Energiespeichers an der Führungsvorrichtung kann bei der Arbeitsbewegung des Arbeitsgeräts einen vorteilhaften Einfluss auf die Hand-Arm-Vibrationen an der Führungsvorrichtung bzw. dem Führungshandgriff haben. Durch die durch den Energiespeicher erhöhte Masse der Führungsvorrichtung können Impuls- und Schwingungseinleitungen durch die schwingende Unter- bzw. Obermasse reduziert werden.

Allerdings ist der Energiespeicher oben am Arbeitsgerät, also an der zur Bodenkontaktvorrichtung entgegengesetzten Seite, verschiedenen schädigenden Einflüssen besonders ausgesetzt, beispielsweise der Sonneneinstrahlung oder Einschlägen von herabfallenden Gegenständen. Durch die Abdeckvorrichtung kann der Energiespeicher in dieser Position zusätzlich geschützt werden. Risiken, die sich aus der exponierten Anordnung für den Energiespeicher ergeben, können vermindert bzw. umgangen und die Lebens- bzw. Betriebsdauer des Energiespeichers kann erhöht werden.

In einer weiteren Ausführungsform kann das Arbeitsgerät eine elektronische Steuerungsvorrichtung zum Steuern eines Betriebs der Antriebsvorrichtung und/oder des Elektromotors aufweisen, wobei die Abdeckvorrichtung in der Arbeitsstellung oberhalb der Steuerungsvorrichtung angeordnet sein und die Steuerungsvorrichtung abdecken kann.

Das Vorsehen einer elektronischen Steuerungsvorrichtung ermöglicht es, den am Arbeitsgerät genutzten Betriebsstrom auch für eine elektronische Steuerung des Arbeitsgeräts, der Antriebsvorrichtung und/oder des Elektromotors durch den Bediener zu nutzen. Hierdurch können Bedienmöglichkeiten und Bedienkomfort verbessert werden. Allerdings stellt die Steuerungsvorrichtung ein kompliziertes, anfälliges und darüber hinaus teures Bauteil dar, welches vor Impulseinleitungen im Arbeitsbetrieb zu schützen ist. Daher ist auch für die Steuerungsvorrichtung eine Anordnung an einer Oberseite des Geräts vorteilhaft, wo sie entfernt von der Bodenkontaktvorrichtung und geschützt vor Stoßeinleitungen ist. Insbesondere kann auch die Steuerungsvorrichtung, ebenso wie der Energiespeicher, an der Führungsvorrichtung angeordnet sein. In dieser Lage kann die Steuerungsvorrichtung durch die Abdeckvorrichtung geschützt sein.

In einer Ausführungsform weist die Abdeckvorrichtung eine im Wesentlichen flache Abdeckplatte auf, wobei die Abdeckplatte eine in der Arbeitsstellung oben am Energiespeicher befindliche Oberseite des Gehäuses des Energiespeichers und/oder eine in der Arbeitsstellung oben an der Steuerungsvorrichtung befindliche Oberseite der Steuerungsvorrichtung im Wesentlichen abdeckt.

Die im Wesentlichen flache, also in weiten Teilen flächig bzw. eben gestaltete Abdeckplatte kann, ohne nennenswerten zusätzlichen Bauraum zu benötigen, die genannten Komponenten effektiv schützen, beispielsweise vor Sonneneinstrahlung oder vor herab fallenden Gegenständen.

Weiterhin kann die Oberseite des Arbeitsgeräts durch die Abdeckplatte derart geschützt sein, dass nur wenige Einlagerungs- und Eindringmöglichkeiten für Staub und Schmutz bestehen. Das Arbeitsgerät und sein Inneres, insbesondere die Bauräume, in welchen auch der Energiespeicher und/oder die Steuerungsvorrichtung angeordnet sind, werden daher vor Verschmutzungen geschützt. Zudem kann die Abdeckplatte die Anmutung bzw. das Design des Arbeitsgeräts verbessern.

In einer weiteren Ausführungsform kann die Abdeckvorrichtung ein vor Wärmeeinstrahlung schützendes Material und/oder eine Wärmeeinstrahlung reflektierende Beschichtung aufweisen. Beispielsweise kann ein Material gewählt werden, das die an der Oberseite einstrahlende Wärme nicht an die Unterseite weiterleitet. Alternativ oder zusätzlich kann eine reflektierende Schicht bzw. eine reflektierende Lackierung aufgebracht sein, die die Wärmeeinstrahlung reflektiert.

In einer anderen Ausführungsform kann die Abdeckvorrichtung ein vor Steinschlag schützendes Material aufweisen. Insbesondere kann ein Material wie beispielsweise ein Metall mit einer geeigneten Festigkeit wie gewählt werden, das den Aufprall eines herabfallenden Gesteinsbrockens aufnehmen kann und eine Durchleitung zum Energiespeicher bzw. zur Steuerung verhindert. Dies ermöglicht einen effektiven Schutz vor herabfallenden Gegenständen.

Ebenso ist auch eine Gestaltung der Abdeckvorrichtung aus einem Kunststoff mit geeigneter Festigkeit möglich. Hierdurch besteht ein großer gestalterischer Freiraum, sodass die Abdeckvorrichtung das Design maßgeblich verbessern kann. Die Farbe des Kunststoffs, die Beschichtung oder die Lackierung können derart gewählt sein, dass der Kunststoff die Wärmeeinstrahlung im Wesentlichen reflektiert.

In einer weiteren Ausführungsform kann die Abdeckvorrichtung einen schwenkbaren Teil aufweisen, wobei in einer Schwenkstellung des schwenkbaren Teils der Energiespeicher aus einer Aufnahmevorrichtung entnehmbar ist.

Beispielsweise kann der schwenkbare Teil als Klappe gestaltet und über ein Scharnier mit anderen Bestandteilen der Abdeckvorrichtung schwenkbar verbunden sein. Dies ermöglicht ein Aufklappen der Abdeckvorrichtung, wodurch ein Teil des abgedeckten Bereichs für den Bediener zugänglich wird. Der Energiespeicher kann nach dem Aufklappen durch den Bediener entnommen und ausgewechselt oder mit einem Ladegerät verbunden werden. Zudem kann der Energiespeicher durch Einrasten des schwenkbaren Teils fixiert bzw. positioniert werden. Weiterhin kann ein Anzeigebereich der Steuerungsvorrichtung durch das Aufklappen zugänglich bzw. einsehbar gemacht werden. Dies ermöglicht einen effektiven Schutz des Energiespeichers und der Steuerungsvorrichtung bei geschlossener Klappe und gleichzeitig eine gute Zugänglichkeit dieser Komponenten zu Bedien- und Wartungszwecken.

Zudem ist es möglich, den schwenkbaren Teil in Richtung der Sonneneinstrahlung auszurichten, um in einer Arbeitsposition den Energiespeicher und gegebenenfalls die Steuerung bestmöglich vor der Strahlung zu schützen.

In einer weiteren Ausführungsform kann die Abdeckvorrichtung einen entnehmbaren Teil aufweisen, wobei der Energiespeicher aus der Aufnahmevorrichtung entnehmbar ist, wenn der entnehmbare Teil der Abdeckvorrichtung entnommen ist.

Der entnehmbare Teil kann als Deckel gestaltet und beispielsweise an der Abdeckvorrichtung einrastbar sein. In der eingerasteten Position kann der Deckel den Energiespeicher und/oder die Steuerungsvorrichtung schützen und gegebenenfalls fixieren. Nach Entnahme des Deckels können z.B. die Aufnahmevorrichtung für den Energiespeicher und/oder der Anzeigebereich der Steuerungsvorrichtung für den Bediener zu Bedien- bzw. Wartungszwecken zugänglich sein, wie bereits für die Klappe beschrieben.

In einer weiteren Ausführungsform kann die Abdeckvorrichtung eine Kühlluftstromführung zum Führen eines Kühlluftstroms entlang dem Energiespeicher und/oder entlang der Steuerungsvorrichtung aufweisen. Beispielsweise kann die Abdeckvorrichtung als Haube gestaltet sein, die einen Strömungskanal für die Kühlluft ausbilden und/oder begrenzen kann. Der Kühlluftstrom kann unter der Abdeckvorrichtung entlang dem Energiespeicher und/oder der Steuerungsvorrichtung geführt werden und diese effektiv kühlen.

In einer weiteren Ausführungsform kann die Abdeckvorrichtung wenigstens eine Öffnung zum Abführen von unter der Abdeckvorrichtung befindlicher Warmluft aufweisen. Beispielsweise kann die Abdeckvorrichtung mehrere Öffnungen oder Lüftungsschlitze bzw. ein Lüftungsgitter aufweisen. Durch eine reflektierende Schicht am Lüftungsgitter kann zusätzlich eine Reflexion der Wärmeeinstrahlung erreicht werden. Die Betriebswärme des Energiespeichers, die beispielsweise beim Bereitstellen oder Aufnehmen von elektrischer Energie entstehen kann, kann abgeführt werden. Ein Überhitzen des Energiespeichers, ein Wärmestau bzw. ein Abschalten des Arbeitsgeräts kann verhindert werden.

In einer weiteren Ausführungsform ist die Abdeckvorrichtung an dem Gehäuse des Energiespeichers und/oder einem Gehäuse der Steuerungsvorrichtung befestigt bzw. befestigbar. Dies ermöglicht es, die Abdeckvorrichtung zielgerichtet zum Schutz des Energiespeichers bzw. der Steuerungsvorrichtung anzuordnen. Eine derartige Abdeckvorrichtung kann nachrüstbar, zum Beispiel in Verbindung mit neuen Energiespeichern bzw. Akkumulatoren für derartige Arbeitsgeräte, angeboten und folglich ohne großen Montageaufwand nachgerüstet werden.

Diese und weitere Merkmale der Erfindung werden nachfolgend anhand von Beispielen unter Zuhilfenahme der begleitenden Figuren näher erläutert. Es zeigt:
- Fig. 1: einen Stampfer mit einer teilweise schwenkbaren Abdeckvorrichtung zum Schutz eines Energiespeichers und einer Steuerungsvorrichtung.

Fig. 1 zeigt schematisch in einer seitlichen Schnittansicht einen Stampfer 1 mit einer Obermasse 2 und einer zu der Obermasse 2 relativ bewegbaren Untermasse 3. Die Untermasse 3 weist einen Stampffuß mit einer als Bodenkontaktvorrichtung dienenden Bodenkontaktplatte 4 auf. Die Obermasse 2 umfasst unter anderem eine Antriebsvorrichtung (nicht gezeigt) mit einem Elektromotor (nicht gezeigt), welcher einen mit der Untermasse 3 verbundenen Kurbeltrieb (nicht gezeigt) antreibt. Durch den Kurbeltrieb können die Obermasse 2 und die Untermasse 3 in eine oszillierende Relativbewegung zueinander versetzt werden, durch die die Bodenkontaktplatte 4 in eine stampfende Arbeitsbewegung gezwungen wird. Durch das Stampfen kann in der gezeigten, aufrechten Arbeitsstellung ein unterhalb des Stampfers 1 und der Bodenkontaktplatte 4 befindlicher Bodenbereich 5 stampfend verdichtet werden.

Zum Führen des Stampfers 1 durch einen Bediener ist ein Führungsbügel 6 vorgesehen, an welchem beispielsweise ein Bedienerhandgriff angeordnet sein kann. Der Führungsbügel 6 ist an der Obermasse 2 angeordnet. Er ist durch eine Schwingungsentkopplungsvorrichtung 6a wie beispielsweise einen Gummipuffer von Schwingungen der Obermasse 2 während der Arbeitsbewegung entkoppelt. An dem Führungsbügel 6 ist ein zum Versorgen des Elektromotors vorgesehener elektrischer Energiespeicher 7 angeordnet. Durch das Anordnen des Energiespeichers 7 an dem Führungsbügel 6 kann die relative Masse des Führungsbügels 6 im Verhältnis zur Obermasse 2 bzw. zur Untermasse 3 erhöht werden. Dies ermöglicht eine Reduzierung der durch die Arbeitsbewegung des Stampfers 1 in den Führungsbügel 6 eingeleiteten Vibrationen. Folglich werden derartige Vibrationen an dem Führungsbügel 6 nur gedämpft eingeleitet und wirken nur geschwächt auf den Energiespeicher 7, den Bedienerhandgriff und den Arm des Bedieners. Dies erhöht sowohl den Bedienkomfort als auch die Lebensdauer des Energiespeichers 7.

Weiterhin ist eine elektronische Steuerungsvorrichtung 8 an dem Führungsbügel angeordnet. Dies ermöglicht es, Steuerungsvorgaben des Bedieners mit nur geringem Verkabelungsaufwand über die Steuerungsvorrichtung 8 an die Antriebsvorrichtung zu leiten. Weiterhin kann die Steuerungsvorrichtung 8 mit nur geringem Verkabelungsaufwand durch den Energiespeicher 7 versorgt werden.

Zum Schutz des Energiespeichers 7 und der Steuerungsvorrichtung 8 in der exponierten Lage am Führungsbügel 6 an der vom Bodenbereich 5 abgewandten Oberseite des Stampfers 1 ist eine Abdeckvorrichtung 9 vorgesehen, die in der gezeigten Arbeitsstellung des Stampfers 1 oberhalb des Energiespeichers 7, also vom Bodenbereich 5 weg weisend, angeordnet ist. Die Abdeckvorrichtung 9 kann den Energiespeicher 7 und die Steuerungsvorrichtung 8 vor Sonnen- bzw. Wärmeeinstrahlung schützen und dazu beitragen, die Betriebstemperatur niedrig zu halten. Weiterhin kann die Abdeckvorrichtung 9 den Energiespeicher 7 und die Steuerungsvorrichtung 8 vor herabfallenden Gegenständen schützen, beispielsweise beim Einsatz in einem Baugraben.

Zudem kann ein durch eine Lüftervorrichtung (nicht gezeigt) erzeugter Kühlluftstrom unterhalb der Abdeckvorrichtung 9 entlang dem Energiespeicher 7 und der Steuerungsvorrichtung 8 geleitet werden, wie durch den gestrichelten Pfeil gezeigt. Dies ermöglicht es, die Betriebstemperatur des Energiespeichers 7 und der Steuerung 8 niedrig zu halten und so deren Lebens- bzw. Einsatzdauer zu erhöhen. Der Kühlluftstrom sollte vom Bediener weggeführt werden.

In der gezeigten Ausführungsform weist die Abdeckvorrichtung 9 einen entlang dem gebogenen Pfeil schwenkbaren Teil 10 auf, welcher über ein Scharnier 11 mit einem feststehenden Bestandteil der Abdeckvorrichtung 9 verbunden ist. Der schwenkbare Teil 10 ermöglicht es dem Bediener, die Abdeckvorrichtung 9 aufzuklappen und einfachen Zugang zum Energiespeicher 7 zu haben. So kann eine Betriebsanzeige des Energiespeichers 7 kontrolliert, ein Ladegerät bzw. eine externe Stromquelle mit dem Energiespeicher 7 verbunden oder der Energiespeicher 7, z.B. zum Laden außerhalb des Geräts, gewechselt werden.

## Patentansprüche

1. Arbeitsgerät (1) mit
- einer Bodenkontaktvorrichtung (4) zum Bearbeiten eines in einer Arbeitsstellung des Arbeitsgeräts unterhalb der Bodenkontaktvorrichtung (4) befindlichen Bodenbereichs (5);
- einer durch einen Elektromotor betreibbaren Antriebsvorrichtung zum Erzeugen einer schlagenden, stampfenden oder vibrierenden Arbeitsbewegung der Bodenkontaktvorrichtung (4);
- einem von einem Gehäuse umschlossenen elektrischen Energiespeicher (7) zum Versorgen des Elektromotors mit elektrischer Energie;
- einer in der Arbeitsstellung oberhalb des Energiespeichers (7) angeordnete Abdeckvorrichtung (9) zum Abdecken des Gehäuses und damit des Energiespeichers (7); und mit
- einer Führungsvorrichtung (6) zum Führen des Arbeitsgeräts (1); **dadurch gekennzeichnet, dass**
- der Energiespeicher (7) und die Abdeckvorrichtung (9) an der Führungsvorrichtung (6) angeordnet sind; und wobei
- die Führungsvorrichtung (6) über eine Schwingungsentkopplungsvorrichtung (6a) an dem Arbeitsgerät (1) befestigt ist.

2. Arbeitsgerät nach Anspruch 1, mit
- einer elektronischen Steuerungsvorrichtung (8) zum Steuern eines Betriebs der Antriebsvorrichtung und/oder des Elektromotors; wobei
- die Abdeckvorrichtung (9) in der Arbeitsstellung oberhalb der Steuerungsvorrichtung (8) angeordnet ist und die Steuerungsvorrichtung (8) abdeckt.

3. Arbeitsgerät (1) nach einem der vorstehenden Ansprüche, wobei
- die Abdeckvorrichtung (9) eine im Wesentlichen flache Abdeckplatte aufweist, und wobei die Abdeckplatte eine in der Arbeitsstellung oben am Energiespeicher (7) befindliche Oberseite des Gehäuses des Energiespeichers (7) und/oder eine in der Arbeitsstellung oben an der Steuerungsvorrichtung (8) befindliche Oberseite der Steuerungsvorrichtung (8) im Wesentlichen abdeckt.

4. Arbeitsgerät (1) nach einem der vorstehenden Ansprüche, wobei
- die Abdeckvorrichtung (9) ein vor einer Wärmeeinstrahlung schützendes Material und/oder eine einen wesentlichen Teil der Wärmeeinstrahlung reflektierende Beschichtung aufweist.

5. Arbeitsgerät (1) nach einem der vorstehenden Ansprüche, wobei
- die Abdeckvorrichtung (9) ein vor Steinschlag schützendes Material aufweist.

6. Arbeitsgerät (1) nach einem der vorstehenden Ansprüche, wobei
- die Abdeckvorrichtung (9) einen schwenkbaren Teil (10) aufweist, und
- in einer Schwenkstellung des schwenkbaren Teils (10) der Energiespeicher (7) aus einer Aufnahmevorrichtung entnehmbar ist.

7. Arbeitsgerät (1) nach einem der vorstehenden Ansprüche, wobei
- die Abdeckvorrichtung (9) einen entnehmbaren Teil aufweist, und
- der Energiespeicher (7) aus der Aufnahmevorrichtung entnehmbar ist. wenn der entnehmbare Teil der Abdeckvorrichtung (9) entnommen ist.

8. Arbeitsgerät (1) nach einem der vorstehenden Ansprüche, wobei
- die Abdeckvorrichtung (9) eine Kühlluftstromführung zum Führen eines Kühlluftstroms entlang dem Energiespeicher (7) und/oder entlang der Steuerungsvorrichtung (8) aufweist.

9. Arbeitsgerät (1) nach einem der vorstehenden Ansprüche, wobei
d ie Abdeckvorrichtung (9) wenigstens eine Öffnung zum Abführen von unter der Abdeckvorrichtung befindlicher Warmluft aufweist.

10. Arbeitsgerät (1) nach einem der vorstehenden Ansprüche, wobei
- die Abdeckvorrichtung an dem Gehäuse des Energiespeichers (7) und/oder an einem Gehäuse der Steuerungsvorrichtung (8) befestigbar ist.

11. Arbeitsgerät (1) nach einem der vorstehenden Ansprüche, wobei
- das Arbeitsgerät (1) eine Masse von wenigstens 15 kg aufweist,
- das Arbeitsgerät ein Stampfer (1) oder eine Vibrationsplatte zur Bodenverdichtung ist und die Bodenkontaktvorrichtung (4) eine Bodenkontaktplatte (4) aufweist,
- das Arbeitsgerät eine Walze ist und die Bodenkontaktvorrichtung eine Walzenbandage aufweist, und/oder
- das Arbeitsgerät ein Aufbruchhammer ist und die Bodenkontaktvorrichtung eine Schlagvorrichtung aufweist.

## Claims

1. Working device (1), comprising
- a ground contact device (4) for processing a ground region (5) located underneath the ground contact device (4) when the working device is in a working position;
- a drive device which can be operated by an electric motor for producing an impacting, tamping or vibrating working movement of the ground contact device (4);
- an electrical energy storage device (7) which is enclosed by a housing, for supplying the electric motor with electrical energy;
- a covering device (9), which is arranged above the energy storage device (7) in the working position, for covering the housing and thus the energy storage device (7); and
- comprising a guiding device (6) for guiding the working device (1), **characterised in that**
- the energy storage device (7) and the covering device (9) are arranged on the guiding device (6); and wherein
- the guiding device (6) is fastened to the working device (1) via an oscillation-decoupling device (6a).

2. Working device as claimed in claim 1, comprising
- an electronic control device (8) for controlling an operation of the drive device and/or the electric motor; wherein
- the covering device (9) is arranged above the control device (8) in the working position, and covers the control device (8).

3. Working device (1) as claimed in any one of the preceding claims, wherein
- the covering device (9) has a substantially flat covering plate, and wherein the covering plate substantially covers a top side, which in the working position is located at the top on the energy storage device (7), of the housing of the energy storage device (7) and/or a top side, which in the working position is located at the top on the control device (8), of the control device (8).

4. Working device (1) as claimed in any one of the preceding claims, wherein
- the covering device (9) has a material which protects against heat radiation and/or a coating which reflects a substantial part of the heat radiation.

5. Working device (1) as claimed in any one of the preceding claims, wherein
- the covering device (9) has a material which protects against the impact of stones.

6. Working device (1) as claimed in any one of the preceding claims, wherein
- the covering device (9) has a pivotable part (10), and
- the energy storage device (7) can be removed from a receiving device when the pivotable part (10) is in a pivot position.

7. Working device (1) as claimed in any one of the preceding claims, wherein
- the covering device (9) has a removable part, and
- the energy storage device (7) can be removed from the receiving device when the removable part of the covering device (9) has been removed.

8. Working device (1) as claimed in any one of the preceding claims, wherein
- the covering device (9) has a cooling air flow guide for guiding a cooling air flow along the energy storage device (7) and/or along the control device (8).

9. Working device (1) as claimed in any one of the preceding claims, wherein
- the covering device (9) has at least one opening for dissipating hot air located underneath the covering device.

10. Working device (1) as claimed in any one of the preceding claims, wherein
- the covering device can be fastened to the housing of the energy storage device (7) and/or to a housing of the control device (8).

11. Working device (1) as claimed in any one of the preceding claims, wherein
- the working device (1) has a mass of at least 15 kg,
- the working device is a tamper (1) or a vibrating plate for ground compaction and the ground contact device (4) has a ground contact plate (4),
- the working device is a roller and the ground contact device has a roller tyre and/or
- the working device is a breaker and the ground contact device has an impact device.

## Revendications

1. Engin de travail (1) avec
- un dispositif de contact avec le sol (4) pour le travail d'une zone du sol (5) se trouvant dans une position de travail de l'engin de travail en dessous du dispositif de contact avec le sol (4) ;
- un dispositif d'entraînement, actionné par un moteur électrique, pour la génération d'un mouvement de travail de frappe, de martèlement ou de vibration du dispositif de contact avec le sol (4) ;
- un accumulateur d'énergie électrique (7) entouré d'un carter, pour l'alimentation du moteur électrique en énergie électrique ;
- un dispositif de recouvrement (9) disposé dans la position de travail au-dessus de l'accumulateur d'énergie (7) pour le recouvrement du carter et donc de l'accumulateur d'énergie (7) ; et
- un dispositif de guidage (6) pour le guidage de l'engin de travail (1) ; **caractérisé en ce que**
- l'accumulateur d'énergie (7) et le dispositif de recouvrement (9) sont disposés sur le dispositif de guidage (6) ; et
- le dispositif de guidage (6) étant fixé à l'engin de travail (1) par l'intermédiaire d'un dispositif de découplage des vibrations (6a).

2. Engin de travail selon la revendication 1, avec
- un dispositif de commande électronique (8) pour la commande du fonctionnement du dispositif d'entraînement et/ou du moteur électrique ;
- le dispositif de recouvrement (9) étant disposé, dans la position de travail, au-dessus du dispositif de commande (8) et recouvrant le dispositif de commande (8).

3. Engin de travail (1) selon l'une des revendications précédentes,
- le dispositif de recouvrement (9) comprenant une plaque de recouvrement globalement plate, et la plaque de recouvrement recouvrant globalement un côté supérieur du carter de l'accumulateur d'énergie (7) se trouvant, dans la position de travail, en haut sur l'accumulateur d'énergie (7) et/ou un côté supérieur du dispositif de commande (8) se trouvant, dans la position de travail, en haut sur le dispositif de commande (8).

4. Engin de travail (1) selon l'une des revendications précédentes,
- le dispositif de recouvrement (9) comprenant un matériau de protection contre le rayonnement thermique et/ou un revêtement réfléchissant une partie importante du rayonnement thermique.

5. Engin de travail (1) selon l'une des revendications précédentes,
- le dispositif de recouvrement (9) comprenant un matériau de protection contre les projections de pierres.

6. Engin de travail (1) selon l'une des revendications précédentes,
- le dispositif de recouvrement (9) comprenant une partie pivotante (10) et
- dans une position de pivotement de la partie pivotante (10), l'accumulateur d'énergie (7) pouvant être retiré d'un dispositif de logement.

7. Engin de travail (1) selon l'une des revendications précédentes,
- le dispositif de recouvrement (9) comprenant une partie amovible et
- l'accumulateur d'énergie (7) pouvant être retiré du dispositif de logement lorsque la partie amovible du dispositif de recouvrement (9) est retirée.

8. Engin de travail (1) selon l'une des revendications précédentes,
- le dispositif de recouvrement (9) comprenant un guidage de flux d'air de refroidissement pour le guidage d'un flux d'air de refroidissement le long de l'accumulateur d'énergie (7) et/ou le long du dispositif de commande (8).

9. Engin de travail (1) selon l'une des revendications précédentes,
- le dispositif de recouvrement (9) comprenant au moins une ouverture pour l'évacuation de l'air chaud se trouvant sous le dispositif de recouvrement.

10. Engin de travail (1) selon l'une des revendications précédentes,
- le dispositif de recouvrement (9) pouvant être fixé au carter de l'accumulateur d'énergie (7) et/ou à un carter du dispositif de commande (8).

11. Engin de travail (1) selon l'une des revendications précédentes,
- l'engin de travail (1) présentant une masse d'au moins 15 kg,
- l'engin de travail étant un dameur (1) ou une plaque vibrante pour le damage et le dispositif de contact avec le sol (4) comprenant une plaque de contact avec le sol (4),
- l'engin de travail comprenant un rouleau et le dispositif de contact avec le sol comprenant un bandage de rouleau et/ou
- l'engin de travail étant un marteau de défonçage et le dispositif de contact avec le sol comprenant un dispositif de frappe.
